# EUROPÄISCHE PATENTSCHRIFT

(11) **EP 1 390 285 B1**
(45) Veröffentlichungstag und Bekanntmachung des Hinweises auf die Patenterteilung: **28.09.2005**
(21) Anmeldenummer: 02727143.6
(22) Anmeldetag: 27.05.2002
(51) Int. Cl.: B66B 7/12

(54) **EINRICHTUNG ZUM ANBRINGEN EINES CODEBANDES AN EINER TRAGSTRUKTUR EINES AUFZUGES**
DEVICE FOR APPLYING A CODE STRIP TO A SUPPORTING STRUCTURE OF AN ELEVATOR
DISPOSITIF DESTINE A APPLIQUER UNE BANDE DE CODE SUR UNE STRUCTURE PORTEUSE D'UN ASCENSEUR

(30) Priorität: 31.05.2001 EP 01810529
(43) Veröffentlichungstag der Anmeldung: 25.02.2004
(73) Patentinhaber: INVENTIO AG, 6052 Hergiswil NW (CH)
(72) Erfinder: KUNZ, René, CH-6006 Luzern (CH)
(86) Internationale Anmeldenummer: PCT/CH2002/000278
(87) Internationale Veröffentlichungsnummer: WO 2002/096792

(56) Entgegenhaltungen:
- DE-A- 3 336 926
- DE-U- 9 210 996
- US-A- 6 128 116

## Beschreibung

Die Erfindung betrifft eine Einrichtung zum Anbringen eines Codebandes an einer Führungsschiene eines Aufzuges, wobei ein Montagewerkzeug mit einer Bandstation entlang der Führungsschiene bewegbar ist und die Bandstation zum Anbringen des Codebandes an der Führungsschiene vorgesehen ist.

Aus der Schrift DGM 92 10 996.9 U1 ist eine Positionsmesseinrichtung bekannt geworden, bei der ein Magnetkopf ein Magnetband abtastet. Der Magnetkopf ist an der Aufzugskabine angeordnet, die mittels Führungsschienen im Aufzugsschacht geführt ist. Das an einer Führungsschiene angeordnete Magnetband enthält Information über Weg, Haltestellen, usw.. Das selbsthaftende Magnetband ist so breit ausgeführt, dass sich der Magnetkopf immer über dem Magnetband befindet, selbst wenn das Magnetband krummlinig oder seitlich versetzt angeordnet ist.

Ein Nachteil der bekannten Einrichtung liegt darin, dass das von Hand angeordnete Magnetband über die Schachthöhe gesehen krummlinig verläuft. Damit beim Abtasten des Magnetbandes keine Information verloren geht, muss das Magnetband und der Magnetkopf entsprechend breit ausgeführt sein.

Aus der DE 33 36 926 A1 ist ein Gerät zum Anbringen eines eine Schutzfolie tragenden Bandes für den Fensterbau bekannt geworden. Das Gerät ist dadurch gekennzeichnet, dass in einem Werkzeugkörper ein vom Band durchlaufener Führungskanal und stirnseitig am Werkzeugkörper eine auf einer Seite der Mündung des Führungsskanals drehbar gelagerte Umlenk- und Andrückwalze für das Band sowie ein ihr gegenüber auf der anderen Seite der Mündung angeordnetes Abzug- und Umlenkglied für die Schutzfolie vorgesehen sind, und dass am Werkzeugkörper von der Umlenk- und Andrückwalze angetriebene Transportwalzen gelagert sind, welche die vom Band gelöste Schutzfolie erfassen und über das Abzug- und Umlenkglied mit derselben Geschwindigkeit vom Band abziehen, wie das Band über die Umlenk- und Andrückwalze abläuft.

Nachteilig bei dieser Einrichtung ist, dass der auf das Band einwirkende Anpressdruck und die Führung des Gerätes direkt von der Bedienperson abhängig sind, wodurch die Qualität und die Genauigkeit des verlegten Bandes leidet.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und ein Werkzeug zu schaffen, mittels dem ein Codeträger an einer Tragstruktur über die Schachthöhe gesehen präzise anbringbar ist.

Die durch die Erfindung erreichten Vorteile sind im wesentlichen darin zu sehen, dass ein Magnetband mit feiner Auflösung verwendet werden kann. Die geradlinige Verlegung erlaubt ein Codeband mit höherer Informationsdichte zu verwenden. Mit dem erfindungsgemässen Montagewerkzeug kann das Codeband beispielsweise an der Führungsschiene angeordnet werden, ohne überdehnt zu werden. Ein überdehntes oder gestauchtes Codeband hätte eine Verfälschung der gelesenen Information zur Folge. Ausserdem erlaubt ein feineres Codeband die Verwendung eines platzsparenden, kompakten Lesekopfes. Mit dem erfindungsgemässen Montagewerkzeug kann das Magnetband in kürzerer Zeit und mit einer über die gesamte Schachthöhe gleichgut bleibenden Genauigkeit montiert werden.

Anhand der beiliegenden Figuren wird die vorliegende Erfindung näher erläutert.

Es zeigen:
Fig. 1
   eine räumliche Darstellung des erfindungsgemässen Montagewerkzeuges,
Fig. 2
   eine Draufsicht des Montagewerkzeuges,
Fig. 3
   eine Seitenansicht des Montagewerkzeuges und
Fig. 4
   einen Schnitt entlang der Linie A-A der Fig. 1 oder der Fig. 3.

Fig. 1 zeigt eine räumliche Darstellung eines erfindungsgemässen Montagewerkzeuges 1, das entlang beispielsweise einer Führungsschiene 2 bewegbar ist. Die Führungsschiene 2 dient der Führung einer in einem Aufzugsschacht verfahrbaren Aufzugskabine. Die aus einem Führungsschenkel 4 und einem Schienenfuss 5 bestehende Führungsschiene 2 ist beispielsweise mittels Klauen 6 an einer Schachtwand oder an Ankerschienen befestigt.

Das Montagewerkzeug 1 besteht aus einem Führungsschuh 7 mit Handgriff 8 und einer Bandstation 9 zum Anbringen eines Codebandes 10 am Führungsschenkel 4 der Führungsschiene 2. Der Führungsschuh 7 weist je Seite des Führungsschenkels 4 einen Flansch 7.1 auf, wobei eine U-förmige Aussparung gebildet wird, in der ein Gleitkörper 7.2 angeordnet ist. An einem Stationsträger 11 der Bandstation 9 angeordnet sind eine Bandeinführung 12, eine Führungsrolle 13 und ein Ausleger 14 mit einem Anpressschuh 15. Ein Verbindungsbolzen 16 mit Stellschrauben 17 verbindet den Stationsträger 11 mit dem Führungsschuh 7, wobei der Verbindungsbolzen 16 an einer mit einem Bügel 18 verbundenen Stütze 19 gelagert ist. Am lösbar mit dem Führungsschuh 7 verbundenen und entlang von oben und unten angeordneten Langlöchern 20 verschiebbaren Bügel 18 ist ein Halter 21 angeordnet, an dem ein Behälter mit Klebstoff für das Codeband 10 anbringbar ist. Der Halter 21 kann auch am Stationsträger 11 angeordnet sein.

Die an einer Rollenachse 22 angeordnete Führungsrolle 13 weist je Stirnseite eine flanschähnliche Scheibe 23 auf, wodurch das Codeband 10 seitlich geführt wird. Die Rollenachse 22 ist am Stationsträger 11 angeordnet. Der am Stationsträger 11 angeordnete Ausleger 14 mit Federbolzen 25 trägt den Anpressschuh 15. Die Anpresskraft für das Codeband 10 kann mittels einer Justierschraube 26 eingestellt werden.

Die Montagearbeiten für das Codeband 10 erfolgen beispielsweise vom Dach der Aufzugskabine aus. Das Codeband 10 wird lose im Aufzugsschacht angeordnet oder ist als Rolle auf dem Kabinendach vorrätig. Das Montagewerkzeug 1 wird am oberen Ende der Führungsschiene auf den Führungsschenkel der Führungsschiene 2 aufgesetzt und die Bandstation 9 mittels der Stellschrauben 17 einjustiert. Der Bügel 18 wird mittels der Langlöcher 20 dementsprechend angepasst. Dann wird der Behälter mit dem Klebstoff eingerichtet. Falls das Codeband 10 magnetisch selbsthaftend ist, ist kein Klebstoff notwendig. Die Verschiebbarkeit des Bügels 18 dient der Anpassung des Montagewerkzeuges an unterschiedliche Schienengrössen sowie dem Ausgleich von Schienentoleranzen.

Das Codeband 10 wird in die Bandeinführung 12 gelegt, unter der Führungsrolle 13 durchgeschoben und unter dem Anpressschuh 15 durchgezogen. Fig. 4 zeigt den Lauf des Codebandes 10 in der Bandstation 9. Der auf dem Kabinendach stehende Monteur hält das Ende des Codebandes 10 mit der Hand fest und bewegt das Montagewerkzeug 1 nach unten bis das Codeband 10 am auf den Führungsschenkel 4 aufgetragenen Klebstoff haftet oder durch den Eigenmagnetismus am Führungsschenkel 4 selbst haftet. Dann wird das Montagewerkzeug 1 mit beiden Händen gleichmässig nach unten weiterbewegt und die Aufzugskabine nach unten verfahren bis der Aufzugsschacht in seiner gesamten Höhe durchfahren ist.

Anstelle der als Tragstruktur für das Codeband 10 dienenden Führungsschiene 7 können andere im Aufzugsschacht angeordnete Schienen oder Stützen verwendet werden.

## Patentansprüche

1. Einrichtung zum Anbringen eines Codebandes (10) an einer Führungsschiene (2) eines Aufzuges, umfassend ein Montagewerkzeug mit Bandstation, wobei das Montagewerkzeug (1) mit der Bandstation (9) entlang der Führungsschiene (2) bewegbar ist und die Bandstation (9) zum Anbringen des Codebandes (10) an der Führungsschiene (2) vorgesehen ist,
**dadurch gekennzeichnet,**
**dass** das Montagewerkzeug (1) einen mit der Bandstation (9) in Verbindung stehenden Führungsschuh (7) aufweist, der den Führungsschenkel (4) der Führungsschiene (2) umfasst.

2. Einrichtung nach Anspruch 1,
**dadurch gekennzeichnet,**
**dass** der Führungsschuh (7) je Seite des Führungsschenkels (4) einen Flansch (7.1) aufweist, wobei die Flansche (7.1) eine U-förmige Aussparung bilden, in der ein Gleitkörper (7.2) angeordnet ist.

3. Einrichtung nach den Ansprüchen 1 oder 2,
**dadurch gekennzeichnet,**
**dass** die Bandstation (9) quer zur Bewegungsrichtung des Führungsschuhs (7) justierbar ist.

4. Einrichtung nach einem der vorhergehenden Ansprüche,
**dadurch gekennzeichnet,**
**dass** die Bandstation (9) einen mit dem Führungsschuh (7) in Verbindung stehender Stationsträger (11) aufweist, an dem eine Bandeinführung (12), eine Führungsrolle (13) und ein Anpressschuh (15) angeordnet sind, wobei das Codeband (10) mittels der Bandeinführung (12) und mittels der Führungsrolle (13) geführt ist und mittels des Anpressschuhs (15) an der Führungsschiene (2) anbringbar ist.

5. Einrichtung nach Anspruch 4,
**dadurch gekennzeichnet,**
**dass** der Anpressschuh (15) justierbar an einem Ausleger (14) des Stationsträgers (11) angeordnet ist.

6. Einrichtung nach einem der vorhergehenden Ansprüche,
**dadurch gekennzeichnet,**
**dass** ein Halter (21) vorgesehen ist, an dem ein Behälter mit Klebstoff für das Codeband (10) anbringbar ist.

## Claims

1. Device for attaching a code strip (10) to a guiderail (2) of an elevator comprising a fitting tool with strip station, the fitting tool (1) being movable with the strip station (9) along the guiderail (2) and the strip station (9) for attaching the code strip (10) being provided on the guiderail (2),
**characterized in that**
the fitting tool (1) has a guide shoe (7) which is connected to the strip station (9) and embraces the guide limb (4) of the guiderail (2).

2. Device according to Claim 1,
**characterized in that**
the guide shoe (7) has on each side of the guide limb (4) a flange (7.1), the flange (7.1) forming a U-shaped space in which a sliding body (7.2) is arranged.

3. Device according to one of Claims 1 or 2,
**characterized in that**
the strip station (9) is adjustable perpendicular to the direction of movement of the guide shoe (7).

4. Device according to one of the foregoing claims,
**characterized in that**
the strip station (9) has connected to the guide shoe (7) a station-support (11) on which a strip lead-in (12), a guide roller (13), and a pressure shoe (15) are arranged, the code strip (10) being guided by means of the strip lead-in (12) and by means of the guide roller (13), and being attachable to the guiderail (2) by means of the pressure shoe (15).

5. Device according to Claim 4,
**characterized in that**
the pressure shoe (15) is arranged adjustably on an arm (14) of the station-support (11).

6. Device according to one of the foregoing claims,
**characterized in that**
a holder (21) is provided to which a container with adhesive for the code strip (10) can be attached.

## Revendications

1. Dispositif pour appliquer une bande de code (10) sur un rail de guidage (2) d'un ascenseur, comprenant un outil de montage avec une station à bande, l'outil de montage (1) avec la station à bande (9) étant mobile le long du rail de guidage (2) et la station à bande (9) étant destinée à appliquer la bande de code (10) sur le rail de guidage (2),
**caractérisé en ce que** l'outil de montage (1) comporte un sabot de guidage (7) qui est en relation fonctionnelle avec la station à bande (9) et qui enserre l'aile de guidage (4) du rail de guidage (2).

2. Dispositif selon la revendication 1, **caractérisé en ce que** le sabot de guidage (7) présente de chaque côté de l'aile de guidage (4) une branche (7.1), les branches (7.1) définissant un creux en U dans lequel est disposé un organe coulissant (7.2).

3. Dispositif selon la revendication 1 ou 2, **caractérisé en ce que** la station à bande (9) est ajustable transversalement par rapport au sens de déplacement du sabot de guidage (7).

4. Dispositif selon l'une des revendications précédentes, **caractérisé en ce que** la station à bande (9) comporte un support de station (11) qui est en relation fonctionnelle avec le sabot de guidage (7) et sur lequel sont disposés une entrée de bande (12), un galet de guidage (13) et un patin presseur (15), la bande de code (10) étant guidée à l'aide de l'entrée de bande (12) et du galet de guidage (13) et pouvant être appliquée sur le rail de guidage (2) à l'aide du patin presseur (15).

5. Dispositif selon la revendication 4, **caractérisé en ce que** le patin presseur (15) est disposé de manière ajustable sur un bras (14) du support de station (11).

6. Dispositif selon l'une des revendications précédentes, **caractérisé en ce qu'**il est prévu une attache (21) à laquelle on peut fixer un récipient contenant de la colle pour la bande de code (10).
